# EUROPÄISCHE PATENTSCHRIFT

(11) **EP 0 396 897 B1**
(45) Veröffentlichungstag und Bekanntmachung des Hinweises auf die Patenterteilung: **02.06.1993**
(21) Anmeldenummer: 90106145.7
(22) Anmeldetag: 30.03.1990
(51) Int. Cl.: B02C 4/30

(54) **Mahlwalze**
Crushing roll
Cylindre broyeur

(30) Priorität: 10.05.1989 DE 3915320
(43) Veröffentlichungstag der Anmeldung: 14.11.1990
(73) Patentinhaber: KRUPP POLYSIUS AG, 59269 Beckum (DE)
(72) Erfinder: Kästingschäfer, Gerhard, D-4724 Wadersloh (DE); Peterwerth, Bernhard, D-4518 Bad Lear (DE)
(74) Vertreter: Tetzner, Volkmar, Dr.-Ing. Dr. jur.

(56) Entgegenhaltungen:
- EP-A- 0 271 336
- DE-U- 7 934 607
- GB-A- 439 895

## Beschreibung

Die Erfindung betrifft eine Mahlwalze, insbesondere für die Verwendung in einer Gutbettwalzenmühle, in der sprödes Mahlgut zwischen zwei mit hohem Druck gegeneinander gepreßten Mahlwalzen zerkleinert wird, entsprechend dem Oberbegriff des Anspruches 1.

Eine Mahlwalze der vorausgesetzten Art ist beispielsweise in einem älteren, nachveröffentlichten Vorschlag für eine Walzenmühle beschrieben (DE-A-38 33 614). Hier geht es vor allem um das Zusammenspannen der einzelnen Mantelsegmente mit Hilfe von Klemmplatten, die an den Walzenstirnseiten vorgesehen und mit Hilfe von Spannschrauben verspannt sind. Bei dieser früher vorgeschlagenen Walzenmühle will man dem bei der Zerkleinerung von sprödem Mahlgut (beispielsweise Zementklinker) auftretenden Verschleiß der Segmente und insbesondere dem im Bereich der Stirnseiten der Segmente auftretenden störenden Verschleiß sowie den dadurch bedingten Reparaturarbeiten dadurch begegnen, daß die Klemmplatten die Stirnseiten der Segmente vollständig abdecken und bündig mit der äußeren Umfangsfläche der Segmente abschließen.

Aus DE-U-79 34 607 ist demgegenüber eine Mahlrolle bekannt, die - wie die dortige Figur 3 erkennen läßt - insbesondere für die Verwendung in Walzenschüsselmühlen, Federrollenmühlen oder dergleichen geeignet ist. Der dort als Verschleißring vorgesehene Rollenmantel ist in ähnlicher Weise wie bei der zuvor erläuterten Ausführungsart aus einer Vielzahl von Mantelsegmenten hergestellt, die mit Hilfe von stirnseitigen Klemmplatten auf dem Rollen-Grundkörper zusammengespannt sind, wobei das Besondere darin bestehen soll, daß die Segmente auf dem Grundkörper in einer Schwalbenschwanzführung gehaltert sind. Über das verwendete Material für die Mantelsegmente ist weder bei der Walzenmühle gemäß DE-A-38 33 614 noch in dieser DE-U-79 34 607 etwas ausgesagt.

In der EP-A-271 336 ist eine Mahlwalze vorgeschlagen, die im wesentlichen einstückig mit ihrem die Zerkleinerungsoberfläche bildenden Walzenmantel hergestellt wird, indem dieser Mantel aus abwechselnd nebeneinander liegenden und sich vorzugsweise mit Drall erstreckenden ersten und zweiten Streifenteilen unterschiedlicher Verschleißfestigkeit zusammensetzen. Dabei können sowohl die ersten Streifenteile mit höherem Verschleißwiderstand als .auch die zweiten Streifenteile mit geringerem Verschleißwiderstand an Ort und Stelle auf dem Walzengrundkörper angebracht sein, beispielsweise durch Aufschweißen, Auftragsschweißung, Plattieren oder Gießen, so daß sich jeweils eine einstückige Einheit aus Walzengrundkörper und fest (einstückig) darauf angebrachtem Walzenmantel ergibt.

Der Erfindung liegt nun die Aufgabe zugrunde, eine Mahlwalze der im Oberbegriff des Anspruches 1 vorausgesetzten Art in der Weise weiterzuentwickeln, daß sie unter Beibehaltung der Austauschbarkeit ihrer Mantelsegmente bei verhältnismäßig einfacher Konstruktion zu einem besonders guten Einzugsverhalten des zu zerkleinernden Mahlgutes in einer Walzenmühle, insbesondere in einer Gutbettwalzenmühle, beiträgt.

Diese Aufgabe wird erfindungsgemäß durch die im Kennzeichen des Anspruches 1 angegebenen Merkmale gelöst, wobei vorteilhafte Ausgestaltungen dieser Erfindung in den-Unteransprüchen beschrieben sind.

Aus der GB-A-439 895 ist es nun zwar bereits bekannt, bei Zylindern oder Rollen von Zerkleinerungsmaschinen, insbesondere zum Mahlen von Farbe, Schokolade oder dergleichen, den die Mahloberfläche bildenden Mantel aus einer Vielzahl von Hartmetallstreifen und zwischen je zwei benachbarten Hartmetallstreifen angeordneten Streifen oder Schichten aus weicherem Material zusammenzusetzen, wobei alle Streifen etwa rechtwinkelig zur Drehrichtung der Zylinderrollen verlaufen. In diesem Falle ist ein zylindrischer Grundkörper mit einem mittig umlaufenden Schwalbenschwanzvorsprung versehen, auf dem die mit einer entsprechenden Schwalbenschwanzausnehmung versehenen Härtmetallplatten gewissermaßen aufgeschoben und aneinandergereiht werden, wobei zwischen diesen Hartmetallplatten dann jeweils ein Streifen oder eine Schicht aus dem weicheren Material als Trennstreifen oder Trennschicht vorgesehen wird, wobei ferner in diesem Streifen Löcher vorgesehen werden können, um dort Drähte oder dergleichen hindurchzuziehen, und wobei zu beiden Stirnseiten Halterungsringe (mit die Streifen überlappenden Teilen) zur Befestigung der Streifen verschraubt sind. Der Walzenmantel gemäß dieser bekannten Ausführung besteht somit in bezug auf die Ausbildung der eigentlichen Mahlfläche aus einer äußerst großen Vielzahl von aneinander geschichteten einzelnen Hartmetallstreifen und dazwischen gelegten bzw. angebrachten Weichmaterialstreifen, die aus beliebigen Materialien, wie zum Beispiel weichem Metall, Farbe, Emaille, Holz, Papier, Leder, Stoff oder dergleichen mehr, bestehen können.

Bei der erfindungsgemäßen Ausführung der insbesondere für die Zerkleinerung von sprödem Mahlgut bestimmten Mahlwalze sind dagegen in jedes weitgehend aus hartem Gußwerkstoff hergestellte Segment des Walzenmantels mehrere in der im Kennzeichen des Anspruches 1 erwähnten Art eingegossene Bleche aus weicherem Material vorgesehen. Auf diese Weise ergibt sich bereits nach sehr kurzem Mahlbetrieb eine leichte Abnutzung dieser Bleche an der Außenumfangsseite des Walzenmantels, so daß sich eine dadurch bedingte, gewissermaßen profierte äußere Manteloberfläche einstellt. Diese profierte Manteloberfläche trägt dabei zu einem gegenüber den bei Gutbettwalzenmühlen meistens verwendeten glattflächigen Walzenmänteln erheblich verbesserten Einzugsverhalten für das Mahlgut bei.

Es ist zwar bei Mahlwalzen, die vor allem für die Weichmüllerei Verwendung finden, auch bereits bekannt, die Manteloberfläche durch gesondertes Einarbeiten von Riffeln aufzurauhen bzw. gezielt zu profilieren. Dieses Riffeln der Manteloberfläche von Mahlwalzen muß jedoch entsprechend dem jeweils auftretenden Verschleiß der Manteloberfläche von Zeit zu Zeit wiederholt werden, was entsprechenden Montageaufwand und Nacharbeitungsaufwand sowie außerdem unerwünschte Ausfallzeiten mit sich bringt. Demgegenüber werden sich an einer erfindungsgemäßen Mahlwalze auch bei einem Verschleiß des harten Gußwerkstoffes, aus dem die Mantelsegmente überwiegend hergestellt sind, die eingegossenen Bleche immer in einem entsprechenden Verhältnis etwas stärker abnutzen, so daß während der ganzen Lebensdauer der Walzensegmente stets die gewünschte Oberflächenprofilierung des Walzenmantels erhalten bleibt, wodurch ein unerwünschter Nacharbeitungsaufwand, wie er zuvor geschildert worde ist, vermieden wird.

Durch die erfindungsgemäße Profilierung der Oberfläche des Walzenmantels ergibt sich jedoch noch ein weiterer ins Gewicht fallender Vorteil dadurch, daß die in die Segmente eingegossenen Bleche ein Ausbrechen von benachbarten Kanten (Profilkanten) des Gußwerkstoffes an den Segmenten verhindern.

Einige Ausführungsbeispiele der Erfindung seien nachfolgend anhand der Zeichnung näher erläutert. In dieser Zeichnung zeigen
- Fig. 1: einen Querschnitt durch eine erfindungsgemäß aufgebaute Mahlwalze;
- Fig. 2: eine Perspektivansicht eines Walzengrundkörpers mit einem auf dessen Umfang angebrachten Segment;
- Fig. 3 und 4: einen Teil-Längsschnitt bzw. einen Teil-Querschnitt von zwei weiteren Beispielen über die Anbringung und Befestigung von Segmenten auf dem Walzen gundkörper;
- Fig. 5 bis 11: Teil-Aufsichten auf den abgewickelten Walzenmantel, zur Erläuterung verschiedener Ausführungsformen von in die einzelnen Segmente eingegossenen Blechen.

In dem in Fig. 1 veranschaulichten Querschnitt durch die erfindungsgemäße ausgeführte Mahlwalze 1 läßt sich erkennen, daß diese Mahlwalze einen Walzengrundkörper 2 sowie einen Walzenmantel 3 enthält, der direkt auf dem Walzengrundkörper 2 angeordnet ist und aus einzelnen - im vorliegenden Beispiel aus sechs - ringförmigen Segmenten 4 zusammengesetzt ist. Alle sechs Segmente 4 sind mit dem Walzenkörper 2 - vorzugsweise in Walzenumfangsrichtung eng aneinanderliegend - verspannt, wie weiter unten noch näher erläutert wird.Alle Segmente 4 sind gleichförmig und gleich groß ausgebildet, so daß sie einzeln und auch untereinander ausgetauscht werden können.

Jedes Segment 4 ist weitgehend aus hartem Gußwerkstoff, vorzugsweise aus Hartguß (Stahlguß) hergestellt. Dabei ist in jedes Segment 4 des Walzenmantels 3 eine geeignete Anzahl von mit Umfangsabständen angeordneten Blechen 5 eingegossen, die aus einem gegenüber dem Hartguß weicheren Material, vorzugweise aus im wesentlichen nicht härtbarem Stahl (Baustahl) hergestellt sind. Diese Bleche 5 verlaufen im wesentlichen quer zur Manteloberfläche 3a, und sie sind - im Querschnitt gemäß Fig. 1 betrachtet - etwa radial zu dieser Manteloberfläche 3a ausgerichtet.

Vorzugsweise sind alle Bleche 5 in Form von im wesentlichen querverlaufenden, d. h. im wesentlichen etwa in Richtung der Walzenlängsachse verlaufenden, Blechstreifen ausgeführt, die grundsätzlich in beliebigen Längen (in Richtung der axialen Walzenlänge betrachtet) sowie in beliebigen, jeweils am geeignetsten erscheinenden Formen, d. h. unprofiliert oder in Längsrichtung profiliert, ausgebildet sein können.

Auch die radiale Höhe h dieser Bleche bzw. Blechstreifen 5 kann generell beliebig sein. Vorzugsweise wird diese radiale Höhe der in die Segmente 4 eingegossenen Blechstreifen 5 etwa einer vorgegebenen äußeren Verschleißschichtdicke des Walzenmantels 3 entsprechen, wie es in Fig. 1 bei zwei Segmenten 4 durch eine strichpunktierte Linie 6 angedeutet ist.

In Fig. 2 ist in einer perspektivischen Darstellung veranschaulicht, wie ein bzw. jedes Segment 4 des Walzenmantels 3 auf dem Walzengrundkörper 2 befestigt sein kann. Danach ist an der Außenumfangsseite des Walzengrundkörpers 2 eine entsprechend große Anzahl von ausreichend groß bemessenen, axial verlaufenden Nuten 7 vorgesehen, und an den beiden einander entgegengesetzten Stirnseiten 2a, 2b des Walzengrundkörpers 2 sind entsprechend profilierte Klemmplattensegmente 8 so angeordnet, daß sie die jeweils passend profilierten Innenumfangsseiten 4a des zugehörigen Mantelsegments 4 übergreifen. Zwei auf den beiden gegenüberliegenden Stirnseiten 2a, 2b des Walzengrundkörpers 2 sowie des jeweiligen Segments 4 angreifende Klemmplattensegmente 8 werden dann mit Hilfe von zwei an sich bekannten und daher nicht näher veranschaulichten, axial verlaufenden Spannschrauben fest zusammengespannt, so daß sie die Segmente mit dem Walzengrundkörper 2 fest verspannen.

Eine andere Ausführungsmöglichkeit für die Befestigung der einzelnen Segmente 4 auf der Außenumfangsseite des Walzengrundkörpers 2 zeigt Fig. 3. Hiernach ist jedes Segment 4 mit zwei stirnseitigen, axial einander entgegengerichteten Befestigungsflanschen 4b und 4c ausgebildet, die auf der Außenumfangsseite 2c des Walzengrundkörpers 2 passend aufliegen und mit Hilfe von Schraubenbolzen 9 (links) oder mittels einteiliger Spannringe 11 (rechte Hälfte) auf dieser Außenumfangsseite 2c des Walzengrundkörpers 2 fest aufgespannt sind.
Fig. 4 zeigt darüberhinaus eine weitere Möglichkeit, wie der Walzengrundkörper 2 auf seiner Außenumfangsseite im Querschnitt gewissermaßen sägezahnförmig ausgeführt ist, wobei in jede sägezahnförmige Ausnehmung 10 die entsprechend profilierte Innenseite 4d des zugehörigen Segments 4 genau passend eingesetzt ist. Die Befestigung der Segmente 4 auf dem Walzengrundkörper 2 kann dabei in einer der beschriebenen Formen (mittels Spannschrauben oder Befestigungsschrauben) oder auch in jeder anderen geeigneten Weise erfolgen. Eine Profilierung der Außenumfangsseite des Walzengrundkörpers 2 und die dazu passende Profilierung der Innenseite jedes Segments 4 hat den Vorteil, daß der auf dem Walzengrundkörper fest verspannte Walzenmantel zuverlässig und drehfest auf diesem Walzengrundkörper festgelegt ist.

Wie bereits eingangs erwähnt worden ist, können die aus dem weicheren Material hergestellten Blechstreifen 5 sehr verschieden ausgeführt und auch im Gußwerkstoff der Segmente 4 eingegossen sein. Eine Reihe von Möglichkeiten hierfür läßt sich den Fig. 2 sowie 5 - 11 entnehmen.

Gemäß Fig. 2 sind die Blechstreifen 5 als gerade verlaufende, flache (ebene) Blechstreifen ausgeführt, die sich parallel zur Walzenlängsachse 1a über die ganze axiale Länge (Arbeitslänge) L des Walzenmantels 3 erstrecken.

Auch im Beispiel der Fig. 5 sind die im Segment 4 eingegossenen Blechstreifen 5a gerade und parallel zur Walzenlängsachse verlaufend ausgeführt. In diesem Falle erstrecken sich die Blechstreifen 5a jedoch nur jeweils über einen Teil der axialen Länge L des Walzenmantels, und zwar in der Form, daß in den die Blechstreifen 5a enthaltenden Umfangsabschnitten des Segments 4 in einem Umfangsabschnitt zwei solcher Blechstreifen 5a mit axialem Abstand voneinander in axialer Verlängerung hintereinanderliegen, während in den in Umfangsrichtung unmittelbar banachbarten Umfangsabschnitten jeweils nur ein solcher Blechsteifen 5a etwa im mittleren Längsabschnitt des Walzenmantels bzw. dessen Segments 4 angeordnet ist. In einander benachbarten Umfangsabschnitten liegen somit die Blechstreifen 5a etwa gestaffelt bzw. auf Lücke zueinander.

Im Beispiel der Fig. 6 sind gleichartig ausgeführte und gleich große Blechstreifen 5a wie im vorhergehenden Beispiel (Fig. 5) vorgesehen, wobei diese Blechstreifen 5a jedoch in den einander benachbarten Umfangsabschnitten des Segments 4 jeweils parallel zueinander sowohl in Umfangsrichtung als auch in Richtung der Walzenlängsachse liegen, und wobei in jedem entsprechenden Umfangsabschnitt zwei solcher gerade verlaufender Blechstreifen 5a in axialer Verlängerung hintereinander angeordnet sind.

Nach dem Beispiel der Fig. 7 sind in den einander benachbarten Umfangsabschnitten des Segments 4 wiederum jeweils mehrere in axialer Verlängerung und parallel zur Walzenlängsachse ausgerichtete gerade Blechstreifen 5b, jedoch von deutlich kürzerer Länge als in den vorhergehenden Beispielen vorgesehen. Darüberhinaus sind auch hier die jeweils ineinander unmittelbar benachbarten Umfangsabschnitten eingegossenen Blechstreifen 5b gestaffelt bzw. auf Lücke zueinander sowie derart angeordnet, daß die Blechstreifen 5c von jeweils mehreren einander benachbarten Umfangsabschnitten der einzelnen Segmente 4 eine relativ flache Pfeilform bilden.

Fig. 8 zeigt ein weiteres Ausführungsbeispiel mit gerade verlaufenden, flach ausgeführten Blechstreifen 5c, deren Länge nur einem Teil der axialen Länge L der Segmente 4 bzw. des Walzenmantels entspricht. In jedem Blechstreifen 5c enthaltenden Umfangsabschnitt der Segmente 4 sind wiederum etwa in Richtung der Walzenlängsachse zwei solcher Blechstreifen 5c hintereinander angeordnet. In jedem dieser Umfangsabschnitte ist dabei jedoch der eine Blechstreifen 5c - in bezug auf die bei 1a strichpunktiert angedeutete Walzenlängsachse - in der einen Richtung und der zweite Blechstreifen 5c in der entgegengesetzten Richtung geneigt, d. h. die beiden axialen hinereinander angeordneten Blechstreifen 5c jedes entsprechenden Umfangsabschnittes sind etwa entgegengesetzt derart zueinander geneigt, daß sie - wie in Fig. 8 gezeigt - eine etwa flache Pfeilform bilden, wobei sich ihre einander benachbarten Enden berühren können oder - wie veranschaulicht - einen axialen Abstand zueinander aufweisen.

Eine im Prinzip gleichartige Anordnung von zwei Blechstreifen 5d in jedem entsprechenden Umfangsabschnitt wie Fig. 8 zeigt auch das Beispiel der Fig. 9. In diesem Falle sind jedoch die in die einzelnen Segmente 4 eingegossenen Blechstreifen 5d jeweils so ausgeführt, daß sie in ihrer Längsrichtung eine gewellte Form aufweisen, bei ansonsten etwa gleicher flacher Pfeilform-Zusammenordnung wie es anhand der Fig. 8 zuvor erläutert worden ist.

Fig. 10 veranschaulicht ferner ein Ausführungsbeispiel, bei dem die Blechstreifen 5e jedes Mantelsegments 4 zwar ebenfalls eine in ihrer Längsrichtung gewellte Form aufweisen, in jedem entsprechenden Umfangsabschnitt des Segments 4 jedoch nur ein einziger solcher gewellter Blechstreifen 5e angeordnet ist, der im wesentlichen in Richtung der Walzenlängsachse 1a verläuft und sich über den größten Teil der axialen Länge des Walzenmantels bzw. von dessen Segment 4 erstreckt.

Schließlich zeigt Fig. 11 noch ein Beispiel, nach dem die Blechstreifen 5f sich wiederum insgesamt etwa über den größten Teil der axialen Länge L des Walzenmantels 3 erstrecken und in Umfangsrichtung mit im wesentlichen gleichen Abständen zueinander angeordnet sind. Das Besondere dieser Ausführung ist darin zu sehen, daß alle gleichartig ausgeführten Blechstreifen 5f - wie in Fig. 11 dargestellt - eine flache Abwinklung, vorzugsweise eine symmetrische, etwa pfeilartige flache Winkelform aufweisen. Damit schließt jeder Blechstreifen 5f einen relativ stumpfen Winkel α ein (ähnlich wie auch etwa die jeweils axial hintereinanderliegenden Blechstreifen 5c in Fig. 8 bzw. 5d wie in Fig. 9). Die Scheitelpunkte 5f - jedes so gebildeten stumpfen Winkels liegen dabei etwa auf der axialen Längsmitte des Walzenmantels 3 und können je nach Einsatzfall in Drehrichtung oder entgegengesetzt zur Drehrichtung der zugehörigen Walze weisen.

Die erfindungsgemäß ausgeführte Mahlwalze ist besonders gut geeignet für eine Verwendung in einer Gutbettwalzenmühle der eingangs angedeuteten Art, so daß das zu zerkleinernde spröde Mahlgut besonders gut und gleichmäßig von den beiden in der Gutbettwalzenmühle angeordneten Mahlwalzen eingezogen werden kann.

## Patentansprüche

1. Mahlwalze, insbesondere für die Verwendung in einer Gutbettwalzenmühle, in der sprödes Mahlgut zwischen zwei mit hohem Druck gegeneinander gepreßten Mahlwalzen zerkleinert wird, enthaltend einen Walzengrundkörper (2) und einen aus einzelnen Segmenten (4) zusammengesetzten Walzenmantel (3), wobei die Segmente mit dem Walzengrundkörper verspannt sind,
dadurch gekennzeichnet,
daß in jedes weitgehend aus hartem Gußwerkstoff hergestellte Segment (4) des Walzenmantels (3) mehrere mit Umfangsabständen voneinander angeordnete, im wesentlichen quer zur Manteloberfläche (3a) verlaufende und etwa radial dazu ausgerichtete Bleche (5) eingegossen sind, die aus einem gegenüber dem Gußwerkstoff weicheren Material bestehen.

2. Mahlwalze nach Anspruch 1, dadurch gekennzeichnet, daß die Bleche (5) in Form von etwa querverlaufenden Blechstreifen ausgeführt sind.

3. Mahlwalze nach Anspruch 2, dadurch gekennzeichnet, daß die Blechstreifen (5) sich über die ganze axiale Länge (L) des Walzenmantels (3) erstrecken.

4. Mahlwalze nach Anspruch 2, dadurch gekennzeichnet, daß die Blechstreifen (5a, 5b, 5c) sich jeweils nur über einen Teil der axialen Länge (L) des Walzenmantels (3) erstrecken.

5. Mahlwalze nach Anspruch 4, dadurch gekennzeichnet, daß in den die Blechstreifen (5a, 5b, 5c, 5d) enthaltenden Umfangsabschnitten der einzelnen Segmente (4) in Richtung der Walzenlängsachse (1a) jeweils mehrer Blechstreifen im wesentlichen hintereinander angeordnet sind.

6. Mahlwalze nach Anspruch 5, dadurch gekennzeichnet, daß die Blechstreifen (5a, 5b) jedes entsprechenden Umfangsabschnittes in axialer, gerader Verlängerung hintereinanderliegen.

7. Mahlwalze nach Anspruch 5, dadurch gekennzeichnet, daß die Blechstreifen (5a, 5b) jedes entsprechenden Umfangsabschnittes in etwa gestaffelter Anordnung axial hintereinanderliegen.

8. Mahlwalze nach Anspruch 5, dadurch gekennzeichnet, daß die Blechstreifen (5c, 5d) jedes entsprechenden Umfangsabschnittes - in bezug auf die Walzenlängsachse (1a) - etwa entgegengesetzt derart zueinander geneigt und axial hintereinander angeordnet sind, daß sie etwa eine flache Pfeilform bilden.

9. Mahlwalze nach Anspruch 2, dadurch gekennzeichnet, daß die Blechstreifen (5, 5a, 5b, 5c) gerade verlaufend und flach ausgeführt sind.

10. Mahlwalze nach Anspruch 2, dadurch gekennzeichnet, daß die Blechstreifen (5d, 5e) eine etwa in ihrer Längsrichtung gewellte Form aufweisen.

11. Mahlwalze nach Anspruch 1, dadurch gekennzeichnet, daß die sich zumindest über den größten Teil der axialen Länge (L) des Walzenmantels (3) erstreckenden, mit im wesentlichen gleichen Umfangsabständen zueinander angeordneten Blechstreifen (5f) eine flache Abwinklung, vorzugsweise eine symmetrische, etwa pfeilartige flache Winkelform, aufweisen.

12. Mahlwalze nach Anspruch 1, dadurch gekennzeichnet, daß die radiale Höhe (h) der in die Segmente (4) eingegossenen Bleche (5) etwa einer vorgegebenen äußeren Verschleißschichtdicke des Walzenmantels (3) entspricht.

13. Mahlwalze nach Anspruch 1, dadurch gekennzeichnet, daß der Gußwerkstoff der Segmente (4) Hartguß ist und die eingegossenen Bleche (5) aus im wesentlichen nicht härtbarem Stahl, insbesondere Baustahl, hergestellt sind.

## Claims

1. Grinding roller, particularly for use in a material bed roller mill, in which brittle material for grinding is crushed between two grinding rollers which are pressed against one another with high pressure, comprising a basic roller body (2) and a roller shell (3) composed of individual segments (4), the segments being clamped to the basic roller body, characterised in that several sheets (5) which consist of a softer material than the cast material are cast into each segment (4) of the roller shell (3) which is made largely of hard cast material, the said sheets being arranged so as to be peripherally spaced from one another, running substantially at right angles to the shell surface (3a) and aligned approximately radially with respect thereto.

2. Grinding roller as claimed in claim 1, characterised in that the sheets (5) are constructed in the form of sheet metal strips which run approximately transversely.

3. Grinding roller as claimed in claim 2, characterised in that the sheet metal strips (5) extend over the entire axial length (L) of the roller shell (3).

4. Grinding roller as claimed in claim 3, characterised in that the sheet metal strips (5a, 5b, 5c) in each case extend over only a part of the axial length (L) of the roller shell (3).

5. Grinding roller as claimed in claim 4, characterised in that in the peripheral sections of the individual segments (4) containing the sheet metal strips (5a, 5b, 5c, 5d), in each case several sheet metal strips are arranged substantially behind one another in the direction of the longitudinal roller axis (1a).

6. Grinding roller as claimed in claim 5, characterised in that the sheet metal strips (5a, 5b) of each corresponding peripheral section lie behind one another in straight axial extension.

7. Grinding roller as claimed in claim 5, characterised in that the sheet metal strips (5a, 5b) of each corresponding peripheral section lie axially behind one another approximately in echelon formation.

8. Grinding roller as claimed in claim 5, characterised in that the sheet metal strips (5c, 5d) of each corresponding peripheral section are inclined with respect to one another in approximately opposite directions - with respect to the longitudinal roller axis (1a) - and are arranged axially behind one another so that they form a flat arrow shape.

9. Grinding roller as claimed in claim 2, characterised in that the sheet metal strips (5, 5a, 5b, 5c) are constructed so that they run straight and flat.

10. Grinding roller as claimed in claim 2, characterised in that the sheet metal strips (5d, 5e) have an approximately corrugated shape in their longitudinal direction.

11. Grinding roller as claimed in claim 1, characterised in that the sheet metal strips (5f) which extend at least over the greater part of the axial length (L) of the roller shell (3) and are arranged with substantially equal peripheral spacing between them have a flat bend, preferably a symmetrical, approximately arrow-shaped angular form.

12. Grinding roller as claimed in claim 1, characterised in that the radial height (h) of the sheets (5) cast into the segments (4) corresponds approximately to a predetermined wear layer thickness of the roller shell (3).

13. Grinding roller as claimed in claim 1, characterised in that the cast material of the segments (9) is a chill casting and the cast sheets (5) are produced from substantially non-hardenable steel, particularly structural steel.

## Revendications

1. Cylindre de broyage destiné en particulier à être utilisé dans un broyeur à cylindres pour lit de matière, dans lequel de la matière friable est fragmentée entre deux cylindres serrés sous haute pression l'un contre l'autre, cylindre comprenant un corps de base (2) et une enveloppe (3) se composant de segments individuels (4), les segments étant fixés sur le corps de base du cylindre, caractérisé en ce que plusieurs tôles (5) placées à distance les unes des autres à la circonférence, sensiblement perpendiculaires à la surface (3a) de l'enveloppe et orientées à peu près radialement sur cette dernière sont noyées à la coulée dans chaque segment (4) de l'enveloppe (3) qui est en majeure partie en fonte dure, lesdites tôles étant en une matière plus molle que la fonte.

2. Cylindre de broyage selon la revendication 1, caractérisé en ce que les tôles (5) ont la forme de feuillards orientés à peu près transversalement.

3. Cylindre de broyage selon la revendication 2, caractérisé en ce que les feuillards (5) se prolongent sur la totalité de la longueur axiale (L) de l'enveloppe (3) du cylindre.

4. Cylindre de broyage selon la revendication 2, caractérisé en ce que les feuillards (5a, 5b, 5c) ne se prolongent que sur une partie de la longueur axiale (L) de l'enveloppe (3) du cylindre.

5. Cylindre de broyage selon la revendication 4, caractérisé en ce que plusieurs feuillards sont disposés sensiblement les uns derrière les autres dans la direction de l'axe (1a) du cylindre dans les secteurs de la circonférence des segments individuels (4) qui contiennent les feuillards (5a, 5b, 5c, 5d).

6. Cylindre de broyage selon la revendication 5, caractérisé en ce que les feuillards (5a, 5b) de chaque secteur correspondant de la circonférence se succèdent dans le prolongement axial rectiligne l'un de l'autre.

7. Cylindre de broyage selon la revendication 5, caractérisé en ce que les feuillards (5a, 5b) de chaque secteur correspondant de la circonférence se succèdent dans la direction de l'axe approximativement en quinconce.

8. Cylindre de broyage selon la revendication 5, caractérisé en ce que les feuillards (5c, 5d) de chaque secteur périphérique correspondant sont inclinés à peu près en sens opposés - sur l'axe longitudinal (1a) du cylindre - et se succèdent dans la direction de l'axe de manière à former à peu près une flèche ouverte.

9. Cylindre de broyage selon la revendication 2, caractérisé en ce les feuillards (5, 5a, 5b, 5c) sont rectilignes et plans.

10. Cylindre de broyage selon la revendication 2, caractérisé en ce que les feuillards (5d, 5e) ont une forme ondulée sensiblement dans la direction de leur longueur.

11. Cylindre de broyage selon la revendication 1, caractérisé en ce que les feuillards (5f) qui se prolongent au moins sur la majeure partie de la longueur axiale (L) de l'enveloppe (3) du cylindre et qui sont sensiblement à la même distance les uns des autres dans la direction de la circonférence forment un coude obtus de préférence de forme symétrique angulaire plane approximativement en flèche.

12. Cylindre de broyage selon la revendication 1, caractérisé en ce que la hauteur radiale (h) des tôles (5) noyées à la coulée dans les segments (4) correspond approximativement à l'épaisseur prédéterminée d'une couche extérieur d'usure de l'enveloppe du cylindre.

13. Cylindre de broyage selon la revendication 1, caractérisé en ce que la fonte des segments (4) est de la fonte dure et les tôles (5) noyées dans la masse sont en acier sensiblement non trempant, en particulier en acier de construction.
